# FASCICULE DE BREVET EUROPEEN

(11) **EP 0 518 775 B1**
(45) Date de publication et mention de la délivrance du brevet: **26.07.1995**
(21) Numéro de dépôt: 92401629.8
(22) Date de dépôt: 12.06.1992
(51) Int. Cl.: F21V 7/12

(54) **Elément réflecteur modulaire pour dispositif d'éclairage et dispositif d'éclairage comportant de tels éléments**
Modulares, reflektierendes Teil für eine Beleuchtungsvorrichtung und Beleuchtungsvorrichtung mit solchen Teilen
Modular reflecting element for a lighting device and lighting device comprising such elements

(30) Priorité: 12.06.1991 FR 9107124
(43) Date de publication de la demande: 16.12.1992
(73) Titulaire: Baliozian, Mardick, Chicago, Illinois 60611 (US)
(72) Inventeur: Baliozian, Mardick, Chicago, Illinois 60611 (US)
(74) Mandataire: Boutin, Antoine

(56) Documents cités:
- WO-A-91/07621
- AT-A- 359 163
- DE-A- 3 215 026
- FR-A- 2 492 949

## Description

L'invention concerne un élément réflecteur modulaire pour dispositif d'éclairage et un dispositif d'éclairage comportant de tels éléments.

Ces dispositifs d'éclairage sont particulièrement adaptés aux domaines de la photographie, du cinéma, de la télévision, de la vidéo et du spectacle en général.

Les appareils d'éclairage utilisés dans ces domaines sont généralement de l'un des types suivants :
1. Des boîtiers rigides constitués d'un assemblage de feuilles de métal ou de matière plastique moulée ou formée, dont l'intérieur est généralement peint en blanc ;
2. Des boîtes souples démontables, faites de feuilles minces de plastique ou de toile, tendues sur des tiges rigides ou semi-rigides façonnées à la forme désirée ;
3. Des boîtes à lumière, semi-rigides, démontables, faites de feuilles plus épaisses, semi-rigides, dont la rigidité est assurée par la structure géométrique après mise en forme tridimensionnelle
4. Des boîtes à lumière pour visionner par transparence, en métal ou en plastique moulé avec une surface diffusant la lumière placée devant un réseau de lampes fluorescentes ;
5. Des appareils de bronzage, comportant des lampes à ultra-violets munies chacune d'un réflecteur parabolique, et disposées dans un boîtier à une face ouverte.

Ces appareils présentent un certain nombre d'inconvénients et en particulier :
- les appareils des types 1 à 4 ne comportent pas de réflecteurs optiques métalliques et brillants de sorte que leur rendement lumineux est faible ;
- aucun des appareils ne dispose de moyens pour faire varier l'angle éclairé car ils ne comportent pas de fentes pour tenir des grilles spots en nid d'abeilles ;
- aucun des appareils ne comporte de moyens prévus par construction pour l'insertion dans les boîtes à lumière d'accessoires amovibles tels que filtres de couleur, diffuseurs, grilles spots ou analogues ;
- aucun des appareils n'est muni de moyens pour fixer, autour de leur face frontale, de manière amovible et pivotante, des accessoires tels que des volets absorbant la lumière ou réfléchissant la lumière, ou pour ajouter des accessoires tridimensionnels réfléchissant la lumière destinée à augmenter le flux lumineux tout en réduisant l'angle éclairé ;
- tous les appareils sont fabriqués avec des surfaces de dimensions déterminées pour chaque modèle de boîte.

Aussi, lorsqu'on désire des boîtes de dimensions différentes, il faut faire des pièces de dimensions différentes en utilisant des outils de dimensions différentes. En conséquence, les coûts d'outillage et de stockage sont augmentés :
- dans les appareils du type 5, l'assemblage de plusieurs réflecteurs et leur montage par moyens mécaniques dans le boîtier sont complexes, longs et onéreux ;
- dans les appareils des types 1 à 4, le rapport de l'épaisseur à la largeur est très élevé.

Par ailleurs, rien n'est prévu dans ces appareils pour :
- fixer les appareils directement sur des tubes métalliques horizontaux ou verticaux tels que ceux utilisés dans les studios de cinéma et de télévision pour porter les sources de lumière ;
- fixer de manière amovible et réglable les appareils par leur centre de gravité sur un support pivotant et tournant, lorsqu'ils sont placés, par exemple sur un pied ;
- monter la boîte à lumière par son arrière, de manière amovible et réglable, de façon qu'elle puisse être tenue par un point proche de son centre de gravité ;
- pouvoir faire tourner la boîte à lumière autour de son axe de montage arrière afin de faire la rotation de sa face frontale, ce qui est nécessaire lorsqu'on utilise un filtre polariseur pour contrôler l'angle de polarisation ;
- tenir un parapluie réfléchissant la lumière par son axe tout en le faisant passer dans la zone centrale de la source de lumière ;
- lier plusieurs boîtes à lumière ensemble, côte à côte, soit de façon fixe, soit en faisant pivoter les boîtes l'un par rapport à l'autre ;
- tenir des bras réglables, articulés ou flexibles et de petite dimension pour porter des accessoires tels que filtres ou diffuseurs devant la boîte à lumière ;
- monter des lentilles ou un objectif afin de projeter des images de tout ce qui peut être placé dans la section frontale de la boîte à lumière, de façon à projeter différents types de lumière ;
- ouvrir le dessus ou les côtés de la boîte à lumière pour pouvoir insérer dans la boîte différents accessoires dans des fentes conçues à cet effet ;
- monter de manière amovible sur la face frontale de la boîte à lumière et autour d'elle, des accessoires additionnels tels que de volets réfléchissant ou absorbant la lumière, des lentilles de différentes sortes, ou un système concave tridimensionnel réfléchissant la lumière pour augmenter l'intensité de la lumière en la concentrant sur un angle plus petit ;
- monter de différentes manières les éléments réflecteurs utilisés pour chaque lampe :

. de manière fixe et parallèle,
. de manière fixe, avec les faces frontales des réflecteurs à différents angles,
. de manière pivotante pour faire varier les relations angulaires des réflecteurs,
. de manière soit concave, soit convexe.

La présente invention a pour but d'éviter les inconvénients des appareils d'éclairage existants, comme par exemple dans les réflecteurs décrits dans le DE-A-3 215 026 ou dans le AT-A-359 163, en créant un nouvel élément réflecteur modulaire permettant une construction simple de dispositif d'éclairage à partir de tels éléments.

L'invention a pour objet un élément réflecteur modulaire pour un dispositif d'éclairage, apte à recevoir une source de lumière allongée, telle qu'une lampe tubulaire cylindrique, en U ou analogue, comportant une surface réfléchissante sur sa face avant tournée vers la source de lumière, des nervures sur sa face arrière, et des bords latéraux, caractérisé en ce que les bords latéraux de l'élément modulaire sont délimités par des nervures d'extrémité qui sont inclinées vers l'arrière par rapport à un plan frontal en se rapprochant l'une de l'autre, ces nervures d'extrémité présentant des fentes ou rainures aptes à recevoir des bandes de jonction d'un autre élément modulaire sur au moins l'un des côtés du premier élément.

Selon d'autres caractéristiques de l'invention :
- des nervures sur la face arrière présentent des rainures et délimitent entre elles une cavité apte à recevoir un élément de fixation.
- des nervures sur la face arrière servent de radiateur.
- des nervures de la série située sur la face arrière de l'élément définissent des gaines aptes à recevoir des vis auto-taraudantes.
- l'élément réflecteur est symétrique par rapport à sa ligne longitudinale médiane.
- la surface réfléchissante en face avant comporte deux portions de profil prédéterminé, courbe ou en ligne brisée.

L'invention a également pour objet un dispositif d'éclairage comportant au moins deux éléments réflecteurs modulaires caractérisé en ce que l es éléments réflecteurs sont contigus et fixés entre eux par une série d'organes de jonction coopérant avec des rainures portées par les éléments réflecteurs.

Selon d'autres caractéristiques de l'invention :
- l'ensemble de la surface réfléchissante résultant de l'assemblage des éléments réflecteurs présente une forme convexe.
- l'ensemble de la surface réfléchissante résultant de l'assemblage des éléments réflecteurs présente une forme concave.
- le dispositif comporte en outre au moins une bande d'encadrement présentant une base comportant une rainure de fixation et présentant, du côté de la source de lumière, une surface portant des nervures de maintien ou d'insertion d'accessoires.
- la bande d'encadrement présente, du côté de la source de lumière, une surface réfléchissante conformée pour envoyer la lumière incidente vers l'avant.
- la bande d'encadrement comporte au moins une pièce profilée.
- le dispositif comporte en outre un côté supérieur monté pivotant sur charnière et un côté inférieur délimitant la partie comprenant les accessoires de connexion électrique, les raccordements électriques et les douilles pour les lampes tubulaires.
- le dispositif comporte dans la zone centrale de la surface réfléchissante un passage pour la fixation d'un axe de parapluie réflecteur ou diffuseur.
- le dispositif porte des supports articulés d'accessoires, tels que des pinces pivotantes supportant des volets orientables, une monture de lentille ou objectif, des écrans ou analogues, sur au moins certains bords de son ouverture frontale.

L'invention sera mieux comprise grâce à la description qui va suivre donnée à titre d'exemple non limitatif en référence aux dessins annexés dans lesquels :
La figure 1 représente une vue en coupe perpendiculaire à l'axe longitudinal d'un exemple de réalisation d'un dispositif d'éclairage selon l'invention à deux éléments réflecteurs alignés sur le même plan frontal ;
La figure 2 représente une vue en coupe transversale d'une disposition de deux éléments réflecteurs pour constituer une surface réfléchissante convexe ;
La figure 3 représente une vue en coupe transversale d'une disposition des deux éléments réflecteurs pour constituer une surface réfléchissante concave.
La figure 4 représente une vue en coupe transversale analogue à la figure 1 d'un exemple de réalisation d'un dispositif d'éclairage à quatre élénents réflecteurs constituant une surface réfléchissante faiblement concave ;
la figure 5A représente une vue en coupe transversale d'une disposition des quatre éléments réflecteurs pour constituer une surface réfléchissante concave sensiblement semi-cylindrique ;
la figure 5B représente une vue en coupe transversale d'une disposition des quatre éléments réflecteurs pour constituer une surface réfléchissante convexe sensiblement semi-cylindrique ;
la figure 6 représente une vue perspective d'un dispositif d'éclairage selon l'invention à quatre éléments réflecteurs ;
la figure 7 représente une vue de face d'un dispositif d'éclairage selon la figure 6 avec des volets de coin ;
la figure 8 représente une vue perspective d'un dispositif d'éclairage selon l'invention équipé d'une monture additionnelle avec un objectif de projection ;
la figure 9 représente une vue agrandie en coupe transversale d'un élément réflecteur montrant d'un côté un exemple de réalisation d'un profil en ligne brisée convexe, et de l'autre côté un exemple de réalisation d'un profil en ligne courbe convexe.

En se reportant au dessin, on peut voir une boîte à lumière constituée essentiellement de deux éléments réflecteurs 1,2 disposés alignés sur le même plan frontal 3, et de deux bandes relevées d'encadrement 4,5 s'étendant sensiblement perpendiculairement au plan frontal 3.

Les deux éléments réflecteurs 1 et 2 sont contigus et fixés l'un à l'autre par une bande de jonction 6 ou une série d'organes de jonction, coopérant avec des rainures portées par les éléments réflecteurs.

Chaque élément réflecteur 1,2 est constitué sous forme d'un profilé extrudé présentant une surface réfléchissante 7 sur sa face avant tournée vers la source de lumière symbolisée par une lampe tubulaire 8, et présentant sur sa face arrière une série de nervures.

Les nervures d'extrémité constituent les bords lateraux 9,10 des éléments réflecteurs. Elles présentent des fentes ou rainures 11,12 destinées à recevoir par exemple, les bandes de jonction 6 entre deux éléments réflecteurs 1,2, ou les bandes de jonction 13 entre un élément réflecteur 1,2 et une bande d'encadrement 4,5 correspondante. Les bords latéraux 9,10 des éléments réflecteurs sont inclinés vers l'arrière par rapport au plan frontal 3, en se rapprochant l'un de l'autre.

D'autres nervures 14,15 présentent des rainures et délimitent entre elles une cavité, de façon à permettre la fixation de l'élément réflecteur lui-même ou de la boîte à lumière sur un support arrière, ou la fixation d'un accessoire sur l'élément réflecteur. Entre deux éléments réflecteurs contigus se trouve une cavité analogue.

D'autres nervures 16 enfin sont prévues uniquement pour jouer le rôle de radiateur.

Les bandes d'encadrement 4,5 présentent une base 17 comportant une rainure 18 pour assurer sa fixation à l'élément réflecteur voisin par l'intermédiaire de la bande de jonction 13. Le côté extérieur de la bande d'encadrement présente des cavités analogues à celles des éléments réflecteurs, ou de forme différente, pour pouvoir y fixer un support et l'ajuster par coulissement jusqu'à trouver le centre de gravité de la boîte à lumière. On peut également solidariser entre elles deux boîtes à lumière par des moyens connus en eux-mêmes, en utilisant ces cavités. On peut aussi, grâce à ces cavités, fixer sur la boîte à lumière des accessoires au moyen de bras réglables articulés ou flexibles.

Le côté intérieur des bandes d'encadrement 4,5 est prévu avec différentes portions qui correspondent à différentes fonctions.

Tout d'abord, la surface 19 située près de la source de lumière est avantageusement inclinée, et elle a un grand pouvoir réfléchissant pour renvoyer vers l'avant la lumière venant directement de la lampe 8, ou déjà réfléchie par l'élément réflecteur 1. Ensuite, la surface 20 s'étend perpendiculairement au plan frontal 3. Cette surface 20 porte un certain nombre de nervures telles que 21, 22, 23, 24. Entre les deux premières nervures 21, 22, peut être tenu un accessoire tel qu'une grille spot. Entre les nervures 22 et 23 d'une part, 23 et 24 d'autre part, peuvent être insérés des accessoires tels qu'un diffuseur ou un filtre de couleur. On peut également prévoir d'y insérer une plaque transparente, translucide ou opalescente de verre ou de plastique, notamment lorsque la boîte à lumière est utilisée pour examiner des dessins de rayons X ou des vues transparentes en couleur, par exemple. Chacune des bandes d'encadrement est constituée par au moins une pièce profilée.

L'écartement des nervures 22,23 est avantageusement réglable au moyen de pièces taraudées en équerres fixées à l'aide de vis ajustables à coulissement dans des trous oblongs correspondants.

Ces équerres peuvent constituer les nervures 22 ou 23 ou les nervures 22,23 peuvent y être fixées.

Selon une variante non représentée, on fixe un cadre de support d'accessoires à l'emplacement des nervures 22 ou 23. Ce cadre est de préférence réglable en position et en écartement à l'intérieur desdites nervures au moyen de vis coopérant avec des trous oblongs adjacents à ou pratiqués directement dans lesdites nervures.

Les rainures 11, 12 des éléments réflecteurs 1,2 et les rainures 18 des bandes d'encadrement sont aptes à recevoir différentes formes de bandes de jonction ou d'organes de jonction, en fonction de l'inclinaison relative à donner aux éléments réflecteurs et aux bandes d'encadrement. pour l'insertion d'accessoires dans la boîte à lumière, il est préférable que les bandes d'encadrement soient perpendiculaires à la face frontale 3 de la surface réfléchissante.

Sur la figure 2, deux éléments réflecteurs 1,2 sont disposés avec leurs plans frontaux 25,26 faisant un angle obtus ouvert vers l'arrière, c'est-à-dire qu'ils constituent une surface réfléchissante convexe.

Sur la figure 3 au contraire, ils constituent une surface réfléchissante concave. Dans cette variante de réalisation, les éléments réflecteurs 1,2 sont représentés avec une surface réfléchissante à section curviligne. Leur structure est également réalisée différemment tout en gardant le même principe général d'une forme extrudée. Pour le maintien des deux éléments 1 et 2 en position relative stable, on a prévu des gaines 47 destinées à recevoir des vis auto-taraudantes. Des plaquettes d'extrémité sont placées aux extrémités des éléments réflecteurs 1,2 et sont traversées par les vis pour assurer la rigidité de l'ensemble.

De plus, la bande de jonction 6 est prévue pour recevoir une tête de fixation 48 susceptible d'être placée en face du centre de gravité du dispositif d'éclairage. Cette tête de fixation peut être liée à un axe de support pour assurer la tenue axiale du dispositif qui peut alors être orienté par rotation sur l'axe.

Sur la figure 4 les éléments réflecteurs sont représentés au nombre de quatre, ils constituent une surface réfléchissante légèrement concave, et les bandes d'encadrement 4, 5 sont parallèles entre elles, du moins pour leur surface 20 qui porte les nervures destinées à recevoir les accessoires à disposer parallèlement au plan frontal d'ensemble 27.

Des boîtes à lumière selon l'invention peuvent avoir une grande variété de formes, ouvertes ou fermées, par exemple une forme carrée, hexagonale, orthogonale, ou autre.

Sur la figure 5A, les éléments réflecteurs sont disposés de manière convergente. Sur la figure 5B, ils le sont de manière divergente. Sur les deux figures 5A et 5B, quatre éléments réflecteurs seulement sont représentés, mais ils peuvent être six ou huit et constituer une surface réfléchissante globalement cylindrique.

Sur la figure 6, on voit un dispositif d'éclairage selon l'invention, dans lequel quatre éléments réflecteurs sont prévus, chacun équipé d'une lampe tubulaire en U. Les bandes d'encadrement 4 et 5 constituent deux côtés de la boîte à lumière. Le côté supérieur 28 est monté pivotant sur sa charnière de façon à permettre l'insertion des accessoires entre les rainures des bandes d'encadrement 4 et 5. Le côté inférieur 29 délimite la partie de la boîte à lumière qui comprend les raccordements électriques, les douilles pour les lampes tubulaires et les accessoires de connexion électrique.

Sur les bandes d'encadrement 4,5 à l'extérieur, sont prévus deux pivots tels que 30, pour fixer un étrier 31 lui-même solidaire d'un support 32 (visible sur la figure 8), pour porter le dispositif d'éclairage en équilibre : les axes de rotation passant par les pivots, et par le support 32, passant tous les deux par le centre de gravité du dispositif.

Sur les bords libres de son ouverture frontale, le dispositif d'éclairage selon l'invention porte des supports articulés d'accessoires. Ces supports sont par exemple des pinces 33, 34 généralement pivotantes. Les accessoires 35, 36 peuvent être des volets réfléchissants, des volets absorbant la lumière, des diffuseurs, des filtres de couleur, une boîte réfléchissant la lumière (figure 7), une monture de lentille ou d'objectif 40, (figure 8), des écrans à découpes irrégulières connus sous le nom de gobos, ou autre.

Dans la zone centrale de la surface réfléchissante, un passage 37 est prévu pour la fixation d'un axe de parapluie réflecteur ou diffuseur.

Dans les angles de l'ouverture frontale du dispositif d'éclairage de la figure 6, on peut prévoir des volets tels que 38, 39, amovibles et orientables, destinés à compléter une boîte réfléchissant la lumière, telle que vue de face sur la figure 7.

Sur la figure 9, on voit qu'un élément réflecteur 1 peut, avoir un profil en ligne courbe ou un profil en ligne brisée. La surface frontale 7 de l'élément réflecteur est destinée à réflechir la lumière provenant de la source lumineuse tubulaire 8, d'une manière évitant que cette lumière retourne sur la source lumineuse 8 elle-même. La lumière en provenance de la source 8 est réfléchie une ou plusieurs fois de façon à être renvoyée vers l'avant. La surface réfléchissante 7 peut être courbe ou anguleuse.

Lorsque cette surface 7 est courbe, son profil, dans la coupe transversale de la figure 9 est une développante de la courbe 41 qui limite la source 8.

Dans le cas d'une source lumineuse constituée par un tube en U, il convient de distinguer deux portions de profil : la première entre l'arête 42 et le point 43 correspondant à la tangente aux deux cercles 41 et 44, la seconde entre le point 43 et le bord extérieur 45 du réflecteur. Dans la première partie, le profil est une développante du cercle 41, dans la seconde partie, le profil est une développante du cercle 44. Dans les deux cas, une tangente au cercle est perpendiculaire au profil. Toute la lumière provenant du tube 8 sera oblique par rapport à la tangente au cercle et sera réfléchie au delà de cette tangente, sans pouvoir revenir vers le tube.

Selon un autre mode de réalisation non représenté, les arcs 42-43 et 43-45 sont sensiblement circulaires et présentent un écart faible par rapport aux profils théoriques en développante de cercle : le rayon du deuxième arc de cercle 43-45 est supérieur au premier arc de cercle 42-43 d'un facteur correspondant sensiblement au rapport des segments délimités sur la tangente commune ; les centres des deux arcs de cercle sont déterminés pour minimiser l'écart entre les arcs de cercle et les profils théoriques en développante de cercle.

Dans le cas du profil en ligne brisée, cette ligne brisée est une approximation de la ligne courbe précédente et les résultats sont analogues.

Dans les deux cas, l'élément réflecteur 1 présente une forme en gouttière comportant, selon sa ligne médiane longitudinale une partie saillante 46 (figure 1) disposée à l'aplomb de l'axe de la lampe tubulaire 8. Cette partie saillante 46 est en forme de V dont l'ouverture est tournée vers l'arrière. Par rapport à la ligne médiane longitudinale, l'élément réflecteur est constitué de deux parties symétriques correspondant chacune à une moitié de réflecteur.

Les éléments réflecteurs ainsi que les bandes d'encadrement sont avantageusement réalisés en alliage d'aluminium extrudé, mais d'autres produits peuvent être utilisés. Les mêmes profilés peuvent être utilisés sans souci de leur longueur. Il n'est pas nécessaire de prévoir un outillage spécial puisque les profilés sont découpés à la longueur voulue en fonction des dimensions de la boîte : les bandes de jonction peuvent être des tôles pliées ou des profilés extrudés.

La largeur des boîtes à lumière peut varier sans entraîner de coûts d'outillage ou de stockage et sans influence sur sa profondeur étant donné qu'on peut y fixer autant d'éléments réflecteurs modulaires que nécessaire pour obtenir la largeur désirée.

## Revendications

1. Elément réflecteur modulaire pour un dispositif d'éclairage, apte à recevoir une source de lumière allongée, telle qu'une lampe tubulaire cylindrique (8), en U ou analogue, comportant une surface réfléchissante (7) sur sa face avant tournée vers la source de lumière, des nervures sur sa face arrière, et des bords latéraux, caractérisé en ce que les bords latéraux de l'élément modulaire sont délimités par des nervures d'extrémité qui sont inclinées vers l'arrière par rapport à un plan frontal (3, 25, 26) en se rapprochant l'une de l'autre, ces nervures d'extrémité (9, 10) présentant des fentes ou rainures (11, 12) aptes à recevoir des bandes de jonction (6, 18) d'un autre élément modulaire sur au moins l'un des côtés du premier élément.

2. Elément selon la revendication 1, caractérisé en ce que des nervures (14, 15) sur la face arrière présentent des rainures et délimitent entre elles une cavité apte à recevoir un élément de fixation.

3. Elément selon l'une des revendications 1 ou 2, caractérisé en ce que des nervures (16) sur la face arrière servent de radiateur.

4. Elément réflecteur selon l'une des revendications 1 à 3, caractérisé en ce que des nervures de la série située sur la face arrière de l'élément définissent des gaines (47) aptes à recevoir des vis autotaraudantes.

5. Elément réflecteur modulaire selon l'une des revendications 1 à 4, caractérisé en ce que l'élément réflecteur (1, 2) est symétrique par rapport à sa ligne longitudinale médiane.

6. Elément réflecteur modulaire selon l'une des revendication 1 à 5, pour recevoir une lampe tubulaire en U, caractérisé en ce que la surface réfléchissante en face avant comporte deux portions (42 à 43, 43 à 45) de profil prédéterminé, courbe ou en ligne brisée.

7. Dispositif d'éclairage comportant au moins deux éléments réflecteurs modulaires selon l'une quelconque des revendications 1 à 6, caractérisé en ce que les éléments réflecteurs (1, 2) sont contigus et fixés entre eux par une série d'organes de jonction (6) coopérant avec des rainures (11) portées par les éléments réflecteurs.

8. Dispositif selon la revendication 7, caractérisé en ce que l'ensemble de la surface réfléchissante résultant de l'assemblage des éléments réflecteurs présente une forme convexe.

9. Dispositif selon la revendication 7, caractérisé en ce que l'ensemble de la surface réfléchissante résultant de l'assemblage des éléments réflecteurs présente une forme concave.

10. Dispositif d'éclairage comportant une source de lumière, et au moins un élément réflecteur modulaire selon l'une des revendications 1 à 6, caractérisé en ce qu'il comporte en outre au moins une bande d'encadrement (4, 5) présentant une base (17) comportant une rainure (18) de fixation et présentant, du côté de la source de lumière, une surface (20) portant des nervures (21, 24) de maintien ou d'insertion d'accessoires.

11. Dispositif selon la revendication 10, caractérisé en ce que la bande d'encadrement (4, 5) présente, du côté de la source de lumière, une surface réfléchissante (19) conformée pour envoyer la lumière incidente vers l'avant.

12. Dispositif selon la revendication 10, caractérisé en ce que la bande d'encadrement (4, 5) comporte au moins une pièce profilée.

13. Dispositif d'éclairage selon l'une des revendications 10 ou 11, caractérisé en ce qu'il comporte en outre un côté supérieur (28) monté pivotant sur charnière et un côté inférieur (29) délimitant la partie comprenant les accessoires de connexion électrique, les raccordements électriques et les douilles pour les lampes tubulaires.

14. Dispositif selon la revendication 12, caractérisé en ce qu'il comporte dans la zone centrale de la surface réfléchissante un passage (37) pour la fixation d'un axe de parapluie réflecteur ou diffuseur.

15. Dispositif selon la revendication 12 ou 13, caractérisé en ce que le dispositif porte des supports articulés d'accessoires, tels que des pinces pivotantes (33, 34) supportant des volets orientables (35, 36), une monture de lentille ou d'objectif (40), des écrans ou analogues, sur au moins certains bords de son ouverture frontale.

## Claims

1. Modular reflective element for a lighting device, able to receive an elongated light source such as a tubular cylindrical lamp (8) which is U-shaped or similar, comprising a reflecting surface (7) on its front face turned towards the light source, ribs on its rear face, and lateral edges, characterised in that the lateral edges of the modular element are delimited by end ribs which are inclined towards the rear with respect to a frontal plane (3, 25, 26) coming closer to each other, these end ribs (9, 10) having slots or grooves (11, 12) able to receive joining bands (6, 18) of another modular element on at least one of the sides of the first element.

2. Element according to claim 1, characterised in that the ribs (14, 15) on the rear face have grooves and delimit between them a cavity able to receive a fixing element.

3. Element according to either of claims 1 or 2, characterised in that the ribs (16) on the rear face serve as a radiator.

4. Reflective element according to any of claims 1 to 3, characterised in that the ribs of the series located on the rear face of the element define channels (47) able to receive self cutting screws.

5. Modular reflective element according to any of claims 1 to 4, characterised in that the reflective element (1, 2) is symmetrical with respect to its longitudinal centre line.

6. Modular reflective element according to any of claims 1 to 5, to receive a tubular U-shaped lamp, characterised in that the reflecting surface facing forwards comprises two portions (42 to 43, 43 to 45) of a predetermined profile, curved or in a broken line.

7. Lighting device comprising at least two modular reflective elements according to any of claims 1 to 6, characterised in that the reflective elements (1, 2) are adjacent and fixed between themselves by a series of joining members (6) cooperating with the grooves (11) on the reflective elements.

8. Device according to claim 7, characterised in that the whole of the reflecting surface resulting from the assembly of the reflective elements has a convex shape.

9. Device according to claim 7, characterised in that the whole of the reflecting surface resulting from the assembly of the reflective elements has a concave shape.

10. Lighting device comprising a light source and at least one modular reflective element according to any of claims 1 to 6, characterised in that it further comprises at least one framing band (4, 5) having a base (17) comprising a fixing groove (18) and having, on the light source side, a surface (20) with ribs (21, 24) for holding or inserting fittings.

11. Device according to claim 10, characterised in that the framing band (4, 5) has, on the light source side, a reflecting surface (19) shaped to project incident light forwards.

12. Device according to claim 10, characterised in that the framing band (4, 5) comprises at least one profiled piece.

13. Lighting device according to either of claims 10 or 11, characterised in that it further comprises an upper side (28) pivotally mounted on a hinge and a lower side (29) delimiting the part comprising the electrical connection fittings, the electrical connections and the sockets for the tubular lamps.

14. Device according to claim 12, characterised in that it comprises, in the central region of the reflecting surface, a passage (37) for fixing the axis of a reflecting or diffusing umbrella.

15. Device according to claim 12 or 13, characterised in that the device has articulated supports for fittings such as pivoting grips (33, 34) supporting directional flaps (35, 36), a lens or objective mounting (40), screens or the like, on at least some edges of its front opening.

## Patentansprüche

1. Modulares, reflektierendes Teil für eine Beleuchtungs-Vorrichtung, das zur Aufnahme einer länglichen Lichtquelle, wie einer zylindrischen Röhrenlampe (8), in U-Form oder dgl., geeignet ist, auf ihrer vorderen, der Lichtquelle zugekehrten Seite eine reflektierende Oberfläche aufweist, auf ihrer Rückseite Rippen besitzt und seitliche Ränder trägt, **dadurch gekennzeichnet,** daß die seitlichen Ränder des modularen Teils durch rippenartige Fortsätze begrenzt sind, die gegenüber einer Stirnebene (3, 25, 26) nach hinten konvergierend geneigt sind, und daß die rippenartigen Fortsätze (9, 10) Durchbrechungen oder Ausnehmungen (11, 12) aufweisen, die zur Aufnahme von Verbindungsstreifen (6, 13) für ein weiteres modulares Teil an mindestens einer Seite des ersten Teils geeignet sind.

2. Teil nach Anspruch 1, **dadurch gekennzeichnet,** daß die Rippen (14, 15) auf der Rückseite Ausnehmungen aufweisen und zwischen sich eine Öffnung zur Aufnahme eines Befestigungselements begrenzen.

3. Teil nach Anspruch 1 oder 2, **dadurch gekennzeichnet,** daß Rippen (16) auf der Rückseite als Radiatoren dienen.

4. Reflektierendes Teil nach einem der Ansprüche 1 bis 3, **dadurch gekennzeichnet,** daß durchgehende Rippen auf der Rückseite des Teils vorgesehen sind, die Kanäle (47) zur Aufnahme von selbstfurchenden Gewindeschrauben bilden.

5. Modulares, reflektierendes Teil nach einem der Ansprüche 1 bis 4, **dadurch gekennzeichnet,** daß das reflektierende Teil (1, 2) symmetrisch zu seiner Längsmittelebene ausgebildet ist.

6. Modulares, reflektierendes Teil zur Aufnahme einer U-förmigen Röhrenlampe nach einem der Ansprüche 1 bis 5, **dadurch gekennzeichnet,** daß die reflektierende Oberfläche auf der Vorderseite zwei Bereiche (42 bis 43, 43 bis 45) mit festgelegtem, bogenartig oder abgeknickt verlaufendem Querschnitt aufweist.

7. Beleuchtungsvorrichtung mit mindestens zwei modularen, reflektierenden Teilen nach einem der Ansprüche 1 bis 6, **dadurch gekennzeichnet,** daß die reflektierenden Teile (1, 2) aneinander angrenzend und miteinander über eine Reihe von Verbindungsstreifen (6) fixiert sind, die mit den Ausnehmungen (11) zusammenarbeiten, die die reflektierenden Teile aufweisen.

8. Vorrichtung nach Anspruch 7, **dadurch gekennzeichnet,** daß die Einheit der reflektierenden Oberfläche aus der Anordnung der reflektierenden Teile in konvexer Gestalt resultiert.

9. Vorrichtung nach Anspruch 7, **dadurch gekennzeichnet,** daß die Einheit der reflektierenden Oberfläche aus der Anordnung der reflektierenden Teile in konkaver Gestalt resultiert.

10. Beleuchtungsvorrichtung mit einer Lichtquelle und mindestens einem modularen, reflektierenden Teil nach einem der Ansprüche 1 bis 6, **dadurch gekennzeichnet,** daß sie ferner mindestens ein Rahmenteil (4, 5) aufweist, das einen Basisfortsatz (17), der eine der Befestigung dienende Ausnehmung (18) besitzt, und auf der Seite der Lichtquelle eine Oberfläche (20) mit Rippen (21, 24) zum Anordnen oder Einsetzen von Zusatzteilen aufweist.

11. Vorrichtung nach Anspruch 10, **dadurch gekennzeichnet,** daß das Rahmenteil (4, 5) auf der Seite der Lichtquelle eine reflektierende Oberfläche (19) aufweist, die das einfallende Licht nach vorne abstrahlend ausgebildet ist.

12. Vorrichtung nach Anspruch 10, **dadurch gekennzeichnet,** daß das Rahmenteil (4, 5) mindestens ein profiliertes Teil aufweist.

13. Beleuchtungsvorrichtung nach einem der Ansprüche 11 oder 12, **dadurch gekennzeichnet,** daß sie ferner eine obere Begrenzungswand (28), die in einem Scharnier schwenkbar gelagert ist, und eine untere Begrenzungswand (29) aufweist, die den Bereich mit den Zubehörteilen für die elektrische Verbindung, die elektrischen Leitungen und die Fassungen für die Röhrenlampen einschließt.

14. Vorrichtung nach Anspruch 12, **dadurch gekennzeichnet,** daß sie im Mittelbereich der reflektierenden Oberfläche einen Durchgang (37) für die Befestigung einer Achse eines reflektierenden oder zerstreuenden Schirms aufweist.

15. Vorrichtung nach Anspruch 12 oder 13, **dadurch gekennzeichnet,** daß die Vorrichtung mindestens an einem Rand ihrer stirnseitigen Öffnung schwenkbare Träger für Zusatzteile, wie schwenkbare Klemmen (33, 34) aufweist, die orientierbare Flügel (35, 36), ein Linsenobjektiv (40), Blenden oder ähnliche Teile aufnehmen.
